# DEMANDE DE BREVET EUROPEEN

(11) **EP 2 596 961 A1**
(43) Date de publication de la demande: **29.05.2013**
(21) Numéro de dépôt: 11380095.7
(22) Date de dépôt: 23.11.2011
(51) Int. Cl.: B42D 1/00, B42D 3/02, B42D 3/12, A63H 33/38

(54) **Livre pour enfants**

(71) Demandeur: Legrand, Christian Noël Guy, 11110 Nonthaburi (TH)
(72) Inventeur: Legrand, Christian Noël Guy, 11110 Nonthaburi (TH)
(74) Mandataire: Gil-Vega, Victor

(57) **Abrégé**

Il existe des livres pour enfants avec un nombre réduit de pages d'une épaisseur considérable, structurées en trois couches, une couche intermédiaire (1) en mousse ou autre matériau mou et deux autres couches en papier, carton ou autre similaire, l'une antérieure et l'autre postérieure, porteuses de l'information graphique, avec la couche intermédiaire faisant saillie sur tout son périmètre par rapport aux deux autres couches. En outre, ce type de livre incorpore sur l'une ou sur toutes ses pages, un évidement (4) affectant sa couche intermédiaire (1) et sa couche antérieure (2), dans lequel s'emboîte avec précision et de façon démontable une pièce complémentaire (5), afin de rendre le livre plus attrayant pour l'enfant. L'invention a donc pour but de rendre le livre potentiellement plus attrayant pour l'enfant et consiste à doter chaque pièce complémentaire (5) d'un second évidement (7), ouvert vers sa face postérieur et aussi occupé par une seconde pièce complémentaire (8) de façon à ce que la dite seconde pièce complémentaire en situation normale du livre soit cachée pour l'enfant et ne résulte accessible à l'enfant que si celui-ci retourne la pièce complémentaire principale (5).

## Description

### OBJET DE L'INVENTION

La présente invention se rapporte à un livre pour enfants, c'est-à-dire un livre destiné aux enfants de bas âge, du type de ceux comprenant un nombre réduit de pages, mais d'une épaisseur considérable dont la structure pourra coïncider ou pas avec celle des couvertures antérieure et postérieure.

Plus précisément, le livre selon cette invention est du type de ceux incorporant au moins dans l'une de ses pages et/ou de ses couvertures au moins un évidement où s'emboîte avec précision une pièce complémentaire extractible qui, de par son caractère démontable, attire l'attention de l'enfant pour le livre.

L'objet de l'invention est d'obtenir un livre pour enfants structuré de manière à augmenter l'intérêt de l'enfant pour le livre.

### ANTÉCÉDENT DE L'INVENTION

Des livres de telle sorte sont déjà connus, tel que le montre le Brevet Français FR 2865158-B1. Ils possèdent une série de pages reliées entre elles et des couvertures (antérieure et postérieure), chaque page et chaque couverture comprenant trois couches fixées les unes contre les autres par un adhésif, à savoir : une couche intermédiaire à base de mousse, de caoutchouc naturel ou synthétique ou autre matériau mou, qui est la couche à plus grosse épaisseur dans l'ensemble de la page, et deux autres couches, antérieure et postérieure, en papier, carton ou similaire, avec, en outre, une particularité : la couche intermédiaire fait saillie sur tout son périmètre par rapport aux couches antérieure et postérieure, de manière à ce que les arêtes des pages et des couvertures, sur lesquelles l'enfant manipule le livre sont définies para le matériau mou afin d'éliminer complètement le risque d'accidents pendant la manipulation.

Outre cet aspect sécuritaire, ce type de livre permet de réaliser des évidements sur ses pages et/ou ses couvertures, affectant l'une des couches extérieures et la couche intermédiaire. Ces évidements définissent des emplacements pour des pièces ou groupes de pièces complémentaires, chacune d'elles étant constituée par une couche interne de nature et d'épaisseur coïncidant avec celles de la couche intermédiaire de la page, et une couche externe en papier, carton ou similaire, qui, tout comme le reste du livre constitue le support pour les dessins et/ou les textes imprimés, alors que la nature élastique des couches de mousse permettent que les pièces complémentaires s'ajustent parfaitement au sein de l'espace vide tout en adoptant une position tout à fait stable, pouvant être tout de même démontées, et constituant, les telles pièces complémentaires et démontables, un moyen potentiellement attirant pour l'enfant.

### DESCRIPTION DE L'INVENTION

Le livre pour enfants propose une structure de base selon ce qui a été décrit ci-dessus, et constitue une progression dans l'évolution des prestations de ce type de livre en augmentant davantage l'intérêt de l'enfant pour le livre, à cause justement de l'augmentation de ses prestations ou de ses possibilités.

Dans ce but, l'une ou certaines des pièces complémentaires déjà nommées, structurées tel qu'il a déjà été dit selon une couche postérieure en mousse ou autre matériau mou et une couche ou feuille frontale en papier, carton ou similaire, porteuse de l'information graphique, incorpore un second évidement n'affectant que sa couche de mousse et qui reste caché en situation normale de montage par la pièce complémentaire principale. Ce deuxième évidement étant lui aussi occupé par une seconde pièce complémentaire, aux caractéristiques structurelles similaires à la première et également démontable.

De cette manière, l'enfant se rend compte rapidement qu'après le démontage d'une pièce complémentaire et en la retournant tout simplement, il a accès a une seconde pièce complémentaire pouvant elle même être démontée.

### DESCRIPTION DES DESSINS

Les dessins annexés sont destinés à compléter cette description et à permettre une meilleure compréhension de ses caractéristiques. Ils représentent un exemple de mise en oeuvre de l'invention.
La Figure 1 représente une vue générale en perspective d'un livre pour enfants réalisé selon la présente invention, qui est tout simplement ouvert.
La Figure 2 représente une vue similaire à celle de la figure précédente où la pièce complémentaire de la page correspondante a été retirée de son évidement ou emplacement.
La Figure 3 représente une perspective séparée de la pièce complémentaire, présente de même sur les figures précédentes, suite à une rotation de 180°.
La Figure 4 représente une vue similaire à celle de la figure 3, mais où la seconde pièce complémentaire a été enlevée de la première.

Finalement, la Figure 5 représente un détail en coupe de l'une des pages du livre.

### RÉALISATION AVANTAGEUSE DE L'INVENTION

A l'aide de ces figures, l'on peut se rendre compte que, le livre pour enfants est constitué, comme tout autre livre conventionnel de ce type, par une pluralité de pages dûment reliées, avec ses couvertures correspondantes dans chacune desquelles on y trouve une couche intermédiaire (1) en mousse ou autre matériau mou où se trouve fixée une feuille antérieure (2) en papier, carton ou autre matériau similaire pouvant recevoir l'impression correspondante à des textes et dessins, les couches (2 et 3) étant sous-dimensionnées par rapport à la couche intermédiaire (1) en mousse, de façon à ce qu'une manipulation normale du livre, c'est-à-dire en intervenant sur ses pages, le contact manuel aura toujours lieu par les bords en mousse ou en matériau mou, tel que représenté sur la figure 1.

Tel qu'il a déjà été dit, sur l'une quelconque des couvertures et/ou pages ou sur la totalité, un évidement (4) est établi selon une configuration quelconque sur la base d'un dessin, évidement qui affecte la couche frontale antérieure (2) de la page et la couche intermédiaire (1) en mousse, tel que l'on observe sur la figure 2. Cet évidement est destiné à contenir, parfaitement ajustée, une pièce complémentaire (5) à configuration de forme identique, mais structurée avec seulement deux couches, précisément celles éliminées par l'évidement indiqué ci-dessus, c'est-à-dire par une couche frontale en papier, carton ou similaire, et une couche postérieure au périmètre surdimensionné de mousse, avec un onglet (6) qui facilite l'extraction de la pièce complémentaire (5).

Donc, selon l'invention, la dite pièce complémentaire (5) présente elle aussi au moins un autre évidement (7) ouvert vers sa face postérieure, tel que représenté sur la figure 4 ; cet évidement n'affecte que sa couche (1) de matériau mou et où se trouve implantée une seconde pièce (8), extractible aussi de la pièce complémentaire (5), mais par sa face postérieure, tel qu'il vient d'être décrit, cette pièce complémentaire (8) étant également structurée à la base d'une couche de mousse et d'un recouvrement de papier, carton ou similaire, afin de pouvoir être décorée. Cet évidement postérieur de la pièce complémentaire (5) dispose lui aussi d'un onglet (6') pour faciliter son extraction.

Par conséquent, dans la situation de montage du livre représentée sur la figure 1, lorsque l'enfant ouvre le livre par n'importe quelle page ou par la page ou les pages appropriées, il aura devant lui une pièce extractible (5), tel que l'on retrouve dans d'autres livres, mais après avoir retiré la dite pièce en appliquant une rotation de 180°, la pièce complémentaire (5) montre à l'enfant la seconde pièce complémentaire (8) qui peut être elle aussi retirée, suscitant l'intérêt croissant de l'enfant pour le livre.

Optionnellement, la seconde pièce complémentaire (8) pourrait conformer un livre ou un autre élément formel aux dimensions adéquates afin de s'insérer sur la face antérieure de la première pièce complémentaire.

## Revendications

1. Livre pour enfants, du type de ceux comprenant une série de pages et ses couvertures complémentaires, dûment reliées où l'on retrouve trois couches, une couche intermédiaire (1) en mousse ou autre matériau mou, une couche antérieure (2) en papier ou carton et une couche postérieure (3) en papier ou carton, dûment fixées entre elles par un adhésif, la couche intermédiaire (1) faisant saillie sur tout son périmètre par rapport aux deux autres couches, et ayant au moins l'une de ces pages ou couverture au moins un évidement (4) affectant sa couche intermédiaire et sa couche antérieure, où se trouve une pièce complémentaire (5) extractible, constituée aussi par une couche interne en mousse ou autre matériau mou et une couche externe en papier, carton ou similaire, **caractérisé en ce qu'**au moins l'une des dites pièces complémentaires (5) incorpore un second évidement (7), ouvert vers sa face postérieure affectant exclusivement sa couche de mousse ou similaire, évidement où se trouve, ajustée, une seconde pièce complémentaire (8), extractible elle aussi.

2. Livre pour enfants selon la revendication 1, **caractérisé en ce que** chaque seconde pièce complémentaire (8) est constituée par une couche interne en mousse ou similaire et une feuille externe en papier, carton ou autre matériau similaire servant de support à l'information graphique, dûment fixées entre elles par un adhésif.

3. Livre pour enfants selon la revendication 1, **caractérisé en ce que** chaque deuxième pièce complémentaire se matérialise en un livre.
